# EUROPÄISCHE PATENTSCHRIFT

(11) **EP 1 027 859 B1**
(45) Veröffentlichungstag und Bekanntmachung des Hinweises auf die Patenterteilung: **28.06.2006**
(21) Anmeldenummer: 00101706.0
(22) Anmeldetag: 27.01.2000
(51) Int. Cl.: A47L 15/42

(54) **Wasserführendes Haushaltsgerät, insbesondere Geschirrspülmaschine oder Waschmaschine**
Water-carrying domestic appliance, particularly dishwasher or washing machine
Appareil menager vehiculant de l'eau, notamment lave-vaiselle ou machine à laver

(30) Priorität: 12.02.1999 DE 19905979
(43) Veröffentlichungstag der Anmeldung: 16.08.2000
(73) Patentinhaber: BSH Bosch und Siemens Hausgeräte GmbH, 81739 München (DE)
(72) Erfinder: Rosenbauer, Michael, 86756 Reimlingen (DE); Reiter, Bruno, 73450 Neresheim-Kösingen (DE); Hering, Reinhard, 89438 Holzheim (DE)

(56) Entgegenhaltungen:
- EP-A- 0 517 205
- DE-A- 3 527 046
- DE-A- 3 925 054
- DE-A- 19 512 011
- DE-A- 19 749 636

## Beschreibung

Die Erfindung betrifft ein wasserführendes Haushaltgerät, insbesondere Geschirrspülmaschine oder Waschmaschine, mit einer im wesentlichen aus einem regenerierbaren lonenaustauscher bestehenden Wasserenthärtungseinrichtung, bei dem das in dem lonenaustauscher enthärtete Wasser durch Beigabe von Rohwasser unter Berücksichtigung des Erschöpfungsgrades des Ionenaustauschers verschnitten wird.

Durch besonders weiches Wasser wird die Oberfläche von zu reinigendem Gut, z.B. von Glas, angegriffen, daher wird um einer Beschädigung des zu reinigenden Gutes, z.B. um einer Glasschädigung in Geschirrspülmaschinen, vorzubeugen, ein Verschnitt des in dem lonenaustauscher enthärteten Wassers mit Rohwasser vorgenommen, d.h. die Wasserhärte des enthärteten Wassers wird durch Rohwasserbeimischung wieder erhöht.

Ein derartiges Vermischen von enthärtetem Wasser und Rohwasser ist z.B. aus der DE-195 12 011 A1 bekannt, wobei mittels eines als Flügelradzähler ausgelegten Wassermengenzählers die zugelaufene Menge Rohwasser gemessen wird und dieser Menge Wasser nach dem Durchlaufen des Ionenaustauschers entsprechend eines vorbestimmten Härtegrades der Reinigungsflüssigkeit eine Rohwassermenge beigemischt wird. Dabei wird berücksichtigt, daß die Kapazität des Ionenaustauschers begrenzt ist und entsprechend des mit durchlaufender Rohwassermenge erhöhten Erschöpfungsgrades das durch den lonenaustauscher behandelte Wasser immer härter wird und somit zur Einhaltung der vorbestimmten Härte der Reinigungsflüssigkeit die Beimischmenge an Rohwasser immer geringer werden muß.

Dieses Verfahren und die Anordnung sind verhältnismäßig aufwendig und die Genauigkeit eines Flügelradzählers ist gering.

Der Erfindung liegt daher die Aufgabe zugrunde, bei einem wasserführenden Haushaltgerät der eingangs genannten Art eine einfachere und genauere Steuerung der Rohwasserbeimischmenge zu schaffen.

Diese Aufgabe wird erfindungsgemäß dadurch gelöst, das in dem Ionenaustauscher enthärtete Wasser in einen Vorratsbehälter eingefüllt wird, wobei einerseits die Fülldauer für den Vorratsbehälter erfaßt wird und diese andererseits zu einer Gesamtfülldauer seit dem Zeitpunkt einer letzten Regenerierung des Ionenaustauschers summiert wird und aufgrund der Fülldauer die zur Vermischung anstehende Menge Weichwassers ermittelt und aufgrund der Gesamtfülldauer die durch den Ionenaustauscher seit dem Zeitpunkt seiner letzten Regenerierung enthärtete Wassermenge und der entsprechende Erschöpfungszustand des lonenaustauschers ermittelt wird und daraus die für einen vorbestimmten Härtegrad der Reinigungsflüssigkeit zuzugebende Rohwassermenge bestimmt wird.

Durch die Ermittlung der zur Vermischung anstehende Menge Weichwassers und der von dem Ionenaustauscher seit dem Zeitpunkt seiner letzten Regenerierung enthärteten Wassermenge aufgrund der Füllzeit des Vorratsbehälters ist eine einfache und äußerst genaue Steuerung der Rohwasserbeimischmenge möglich. Mit der Erfindung ist bei einem wasserführenden Haushaltgerät der eingangs genannten Art eine einfachere und genauere Steuerung der Rohwasserbeimischmenge geschaffen.

Nach einem bevorzugten Merkmal der Erfindung weist das wasserführende Haushaltgerät ein Steuergerät auf, in dem die für die Bestimmung der zuzugebenden Rohwassermenge notwendigen Berechnungen ausgeführt werden und in dem die Erschöpfungskurven des lonenaustauschers für die einstellbaren Rohwasserhärten gespeichert sind, womit ein einfacher Aufbau des erfindungsgemäßen wasserführenden Haushaltgerätes möglich wird.

Nach einer bevorzugten Ausführungsform der Erfindung sind die Erschöpfungskurven in einem Festspeicher gespeichert, was zu einer weiteren Vereinfachung des Aufbaues des erfindungsgemäßen wasserführenden Haushaltgerätes führt.

Die Erfindung wird nachstehend anhand einem Ausführungsbeispiel einer Geschirrspülmaschine erläutert.

Ein erfindungsgemäßes wasserführendes Haushaltgerät, im Ausführungsbeispiel eine Geschirrspülmaschine, weist eine Wasserenthärtungseinrichtung auf, in der z.B. aus der öffentlichen Wasserversorgung zugeführtes Rohwasser mit einem Ionenaustauscher enthärtet wird. Dieser Ionenaustauscher verliert über die Durchlaufmenge des zu enthärteten Wassers zunehmend seine Fähigkeit zu Enthärtung des Wasser, üblicherweise als Erschöpfung des Ionenaustauschers bezeichnet. Daher muß der Ionenaustauscher im vollständigen Erschöpfungszustand regeneriert werden. Dieses Regenerieren wird üblicherweise durch die Durchleitung einer in einem Salzbehälter entstehenden Sole durch den Ionenaustauscher vorgenommen. Nach dem Regenerieren des Ionenaustauschers wird besonders weiches Wasser erzeugt.

Aus der Praxis ist bekannt, daß durch besonders weiches Wasser bei Geschirrspülmaschinen die Oberfläche von zu reinigendem Gut, insbesondere von Glas, angegriffen wird. Daher wird, zur Verhinderung einer Glasschädigung in Geschirrspülmaschinen, ein Verschnitt des in dem Ionenaustauscher enthärteten Wassers mit Rohwasser vorgenommen, d.h. die Wasserhärte des enthärteten Wassers wird durch Rohwasserbeimischung wieder erhöht. Der Härtegrad der Reinigungsflüssigkeit ist vom Hersteller der Geschirrspülmaschine vorbestimmt. Die Menge des beigegebenen Rohwassers ist von der Härte und der Menge des in dem Ionenaustauscher enthärteten Wassers abhängig. Wie schon oben geschildert, ist die Härte des in dem Ionenaustauscher enthärteten Wassers von dem Erschöpfungszustand des Ionenaustauschers, d. h. von der Menge des seit der letzten Regenerierung durch den Ionenaustauscher enthärteten Wassers abhängig. Zur Einhaltung einer vorbestimmten Härte der Reinigungsflüssigkeit muß die Beimischmenge an Rohwasser immer geringer werden. Daher muß zur zielgerechten Beimischung der richtigen Menge Rohwassers einerseits die zu vermischende Weichwassermenge und andererseits die Härte dieser Weichwassermenge ermittelt werden.

Um bei der Geschirrspülmaschine nach dem Ausführungsbeispiel eine einfache und genaue Steuerung der Rohwasserbeimischmenge zu schaffen, wird erfindungsgemäß das in dem onenaustauscher enthärtete Wasser in einen Vorratsbehälter eingefüllt, wobei einerseits die Fülldauer für den Vorratsbehälter erfaßt wird, woraus die zu vermischende Weichwassermenge ermittelt werden kann. Die Fülldauer wird andererseits zu einer Gesamtfülldauer seit dem Zeitpunkt einer letzten Regenerierung des Ionenaustauschers summiert, woraus die durch den Ionenaustauscher seit dem Zeitpunkt seiner letzten Regenerierung enthärtete Wassermenge und der entsprechende Erschöpfungszustand des Ionenaustauschers ermittelt wird. Die für die Bestimmung der zu vermischende Weichwassermenge notwendigen Berechnungen und die für Bestimmung der durch den Ionenaustauscher seit dem Zeitpunkt seiner letzten Regenerierung enthärteten Wassermenge notwendigen Berechnungen werden in einem Steuergerät der Geschirrspülmaschine ausgeführt. Zur Bestimmung des sich aus der durch den Ionenaustauscher seit dem Zeitpunkt seiner letzten Regenerierung enthärteten Wassermenge Erschöpfungsgrades des Ionenaustauschers sind in dem Steuergerät im Ausführungsbeispiel in einem Festspeicher die Erschöpfungskurven des lonenaustauschers für die einstellbaren Rohwasserhärten gespeichert. Aus dem sich aus dem Erschöpfungsgrad des Ionenaustauschers ergebenden Wasserhärte des enthärteten Wassers und der Menge des enthärteten Wassers kann nun in dem Steuergerät auf einfache Art und Weise die für einen vorbestimmten Härtegrad der Reinigungsflüssigkeit zuzugebende Rohwassermenge bestimmt werden, die dann entsprechend beigemischt wird. Durch die Ermittlung der zur Vermischung anstehende Menge Weichwassers und der von dem Ionenaustauscher seit dem Zeitpunkt seiner letzten Regenerierung enthärteten Wassermenge aufgrund der Füllzeit des Vorratsbehälters ist eine einfache und äußerst genaue Steuerung der Rohwasserbeimischmenge möglich. Mit der Erfindung ist bei einem wasserführenden Haushaltgerät der eingangs genannten Art eine einfachere und genauere Steuerung der Rohwasserbeimischmenge geschaffen.

## Patentansprüche

1. Wasserführendes Haushaltgerät, insbesondere Geschirrspülmaschine oder Waschmaschine, mit einer im wesentlichen aus einem regenerierbaren Ionenaustauscher bestehenden Wasserenthärtungseinrichtung, bei dem das in dem Ionenaustauscher enthärtete Wasser durch Beigabe von Rohwasser unter Berücksichtigung des Erschöpfungsgrades des lonenaustauschers verschnitten wird
**dadurch gekennzeichnet,**
**daß** das in dem Ionenaustauscher enthärtete Wasser in einen Vorratsbehälter eingefüllt wird, wobei einerseits die Fülldauer für den Vorratsbehälter erfaßt wird und diese andererseits zu einer Gesamtfülldauer seit dem Zeitpunkt einer letzten Regenerierung des lonenaustauschers summiert wird und aufgrund der Fülldauer die zur Vermischung anstehende Menge Weichwassers ermittelt und aufgrund der Gesamtfülldauer die durch den lonenaustauscher seit dem Zeitpunkt seiner letzten Regenerierung enthärtete Wassermenge und der entsprechende Erschöpfungszustand des Ionenaustauschers ermittelt wird und daraus die für einen vorbestimmten Härtegrad der Reinigungsflüssigkeit zuzugebende Rohwassermenge bestimmt wird.

2. Wasserführendes Haushaltgerät nach Anspruch 1, **dadurch gekennzeichnet, daß** es ein Steuergerät aufweist, in dem die für die Bestimmung der zuzugebenden Rohwassermenge notwendigen Berechnungen ausgeführt werden und in dem die Erschöpfungskurven des onenaustauschers für die einstellbaren Rohwasserhärten gespeichert sind.

3. Wasserführendes Haushaltgerät nach Anspruch 1 oder 2, **dadurch gekennzeichnet, daß** die Erschöpfungskurven in einem Festspeicher gespeichert sind.

## Claims

1. Water-conducting domestic appliance, particularly dishwashing machine or washing machine, with a water softening device which substantially consists of a regeneratable ion exchanger and in which the water softened in the ion exchanger is diluted by addition of untreated water with consideration of the degree of exhaustion of the ion exchanger, **characterised in that** the water softened in the ion exchanger is filled into a storage container, where on the one hand the duration of filling of the storage container is detected and on the other hand this is added to a total filling duration since the time instant of the last regeneration of the ion exchanger and the soft water present for mixing is ascertained on the basis of the filling duration and the water quantity softened by the ion exchanger since the time instant of the last regeneration thereof and the corresponding state of exhaustion of the exchanger are ascertained on the basis of the total filling duration and the untreated water quantity to be added for a predetermined degree of hardness of the cleaning liquid is determined therefrom.

2. Water-conducting domestic appliance according to claim 1, **characterised in that** it comprises a control apparatus in which the calculations required for determination of the untreated water quantity to be added are carried out and in which the exhaust plots of the ion exchanger for the settable untreated water hardnesses are stored.

3. Water-conducting domestic appliance according to claim 1 or 2, **characterised in that** the exhaustion plots are stored in a fixed memory.

## Revendications

1. Appareil ménager à circulation d'eau, en particulier lave-vaisselle ou lave-linge, comprenant un dispositif d'adoucissement d'eau se composant essentiellement d'un échangeur d'ions pouvant être régénéré, dans lequel l'eau adoucie dans l'échangeur d'ions est diluée par ajout d'eau brute en tenant compte du degré d'épuisement de l'échangeur d'ions
**caractérisé en ce que**,
l'eau adoucie dans l'échangeur d'ions est versée dans un réservoir de stockage dans lequel, d'une part, la durée de remplissage du réservoir de stockage est détectée et celle-ci, d'autre part, est additionnée à une durée de remplissage totale depuis le moment d'une dernière régénération de l'échangeur d'ions et, sur la base de la durée de remplissage, la quantité d'eau de trempage en attente pour le mélange est calculée et, sur la base de la durée de remplissage totale, la quantité d'eau adoucie par l'échangeur d'ions depuis le moment de sa dernière régénération et l'état d'épuisement correspondant de l'échangeur d'ions sont déterminés et à partir de là est déterminée la quantité d'eau brute à ajouter pour un degré de dureté prédéterminé du liquide de nettoyage.

2. Appareil ménager à circulation d'eau selon la revendication 1, **caractérisé en ce qu'**il présente un organe de commande dans lequel sont effectués les calculs nécessaires pour déterminer la quantité d'eau brute à ajouter et dans lequel les courbes d'épuisement de l'échangeur d'ions pour les duretés d'eau brute ajustables sont enregistrées.

3. Appareil ménager à circulation d'eau selon la revendication 1 ou 2, **caractérisé en ce que** les courbes d'épuisement sont enregistrées dans une mémoire morte.
